# FASCICULE DE BREVET EUROPEEN

(11) **EP 2 250 955 B1**
(45) Date de publication et mention de la délivrance du brevet: **05.12.2012**
(21) Numéro de dépôt: 10162631.5
(22) Date de dépôt: 12.05.2010
(51) Int. Cl.: A47K 17/02

(54) **Barre d'appui pour personne à mobilité réduite**
Handgriff für Person mit verminderter Beweglichkeit
Handrail for person with reduced mobility

(30) Priorité: 13.05.2009 FR 0902296
(43) Date de publication de la demande: 17.11.2010
(73) Titulaire: CEIT Entreprises, 86200 Loudun (FR)
(72) Inventeur: Sibout, Michel, 86200, VENIERS (FR)
(74) Mandataire: Chaffraix, Jean

(56) Documents cités:
- EP-A- 1 915 936
- WO-A-2008/147145
- US-A- 4 932 090

## Description

La présente invention concerne le domaine des matériels pour les transports en commun et en particulier, propose un matériel destiné aux personnes à mobilité réduite.

Dans les transports en commun ferroviaire, aérien ou encore routier longue distance, on propose habituellement un coin toilette avec WC. Ce coin toilette dispose en général d'un espace assez réduit pour des raisons que l'on peut aisément comprendre.

Par ailleurs, ces modes de transport sont fréquentés très souvent, par des personnes à mobilité réduire. Toutefois celles-ci doivent pouvoir disposer d'un minimum de confort et d'appui pour se mouvoir dans ce compartiment réduit.

De ce fait, il est presque toujours prévu des barres d'appui pour aider les personnes à mobilité réduite à se hisser, aux abords des WC et lavabos. De plus, pour des raisons de commodité évidente, cette barre doit pouvoir s'effacer quand cela est nécessaire compte tenu de l'exiguïté de l'espace.

Ainsi, la plupart du temps, la barre présente deux positions, l'une verticale le long de la paroi des toilettes et l'autre a dans laquelle barre est située à coté de la cuverte des WC à distance étudiée de manière que la personne à mobilité réduite puisse prendre ses aises. Cette barre en position fonctionnement prend beaucoup de place disponible dans le coin toilette. Il est donc indispensable de la rabattre contre la paroi des toilettes et même lorsqu'elle est rabattue contre la paroi, elle peut continuer malgré tout à encombrer cet espace réduit. En effet, cette barre une fois rabattue est encore en saillie par rapport à la paroi des toilettes et à distance de la cuvette des WC. Aussi, bien que relevée contre la paroi, une telle barre présente toujours un encombrement qui du fait de l'exiguïté du lieu constitue un inconvénient, pouvant notamment empêcher l'ouverture de la porte, celle-ci s'ouvrant toujours vers l'intérieur dudit espace.

Le document EP-A-1 915 936 décrit une barre d'appui selon le préambule de la revendication 1.

La présente invention a par conséquent pour but de proposer une barre d'appui relevable mais également escamotable, c'est-à-dire qu'en position rangée elle ne prend aucune place dans l'espace déjà réduit et en particulier n'empêche pas l'ouverture de la porte d'accès. Toutefois, une telle barre relevable trouve également une application dans tout lieu où l'on souhaite limité l'encombrement en position de repas.

La présente invention a donc pour objet une barre d'appui pour personne à mobilité réduite destinée à être montée sur une paroi d'un coin toilette, à l'aide de moyens de fixation agencés pour permettre l'entraînement en rotation de ladite barre autour d'un axe entre deux positions, l'une fonctionnelle dans laquelle la barre s'étend à l'horizontale, notamment à côté et le long d'une cuvette de toilettes, d'un lavabo et une position de rangement dans laquelle la barre s'étend à la verticale contre la paroi, **caractérisée en ce que** les moyens de fixation sont en outre agencés pour permettre l'entraînement en translation de ladite barre d'appui le long de l'axe de rotation entre la position fonctionnelle dans laquelle elle s'étend à l'horizontale et la position de rangement dans laquelle elle s'étend à la verticale.

Ainsi, de manière avantageuse, l'invention propose une barre d'appui qui, en position rangée est non seulement en position verticale mais peut par exemple se trouver contre la paroi sur laquelle elle est fixée, par exemple rangée derrière la cuvette des WC, ou le lavabo, laissant ainsi la place totalement libre, notamment pour permettre une ouverture complète de la porte d'accès alors qu'en position horizontale, elle s'étend de manière écartée de ladite paroi par exemple pour venir s'étendre à côté d'une cuvette de WC ou d'un lavabo à une distance appropriée pour son utilisation.

Avantageusement, une barre d'appui selon l'invention est agencée pour présenter une résistance convenable, et une forme sympathique, c'est-à-dire une forme appropriée pour satisfaire le regard et la tenue à la main pour que la personne à mobilité réduite se sente en sécurité.

Selon une forme de réalisation préférée de l'invention, les moyens de fixation de la barre d'appui sont agencés pour permettre l'entraînement en rotation et en translation de la barre d'appui de manière simultanée. Ainsi, de préférence, les moyens de fixation sont constitués de sorte que l'entraînement en rotation de la barre s'effectue de manière hélicoïdale autour de l'axe de rotation permettant ainsi un entraînement simultané en translation de la barre.

Ainsi, les moyens de fixation peuvent avantageusement être constitués d'un arbre définissant l'axe de rotation porté par une platine d'arrimage sur une paroi, ledit arbre comportant au moins deux rainures hélicoïdales identiques mais opposées à sa périphérie, et d'un moyeu portant la barre et comportant des moyens de roulement engageables sur les rainures hélicoïdales de l'arbre, lesdites rainures définissant la cotation et la translation de ladite barre entre la position de rangement et la position fonctionnelle.

Ainsi, on peut définir qu'en position fonctionnelle, la barre d'appui s'étend à l'horizontale et le plus écartée de la platine de fixation, et qu'en position de rangement la barre s'étend à la verticale à proximité de la platine de fixation, et donc de la paroi.

De plus ce bras doit être très résistant pour permettre un effort en extrémité supérieur à 1000 N, et est donc lui-même assez lourd. De ce fait, il doit être équilibré de telle manière qu'en position basse ou fonctionnelle il reste naturellement dans sa position, et que pour le relever cela ne nécessite pas d'effort important.

De préférence, l'arbre comporte deux autres rainures hélicoïdales dans lesquelles sont engagées d'autres moyens de roulement prévus sur le moyeu, et permettant ainsi une répartition, encre les deux différentes sortes de rainures, des forces ou efforts qui peuvent être appliqués sur la barre d'appui, et offrant notamment un fonctionnement doux et léger tour au long de la course de la barre d'appui tout en permettant de supporter les plus gros efforts en positron travail.

De préférence, pour bien marquer les deux positions (fonctionnelle et rangée) il est prévu des moyens de verrouillage de ladite barre en position de rangement et en position fonctionnelle, lesdits moyens de verrouillage étant déverrouillables.

De préférence, lesdits moyens de verrouillage sont constitués d'un système à bille et ressort avec une empreinte sur chaque extrémité de la course de bras.

Ainsi, lesdits moyens de verrouillage sont constitués d'une rainure hélicoïdale ménagée sur l'arbre comportant à chaque extrémité un grain creux et d'un indexeur porté par le moyeu engagé dans ladite rainure, ledit indexeur comportant un organe maintenu en saillie par un moyen de rappel élastique et qui peut prendre appui aux extrémités de la rainure dans le au grain creux.

On décrira maintenant, l'invention plus en détails en référence au dessin dans lequel :
La figure 1a représente une vue du dessus du dispositif selon l'invention en position de rangement dans un coin toilette;
La figure 1b représente une vue selon la figure la en position fonctionnelle ;
La figure 2 représente une vue avant du dispositif de la figure 1b ;
La figure 3 représente une vue du dessus du dispositif de la figure 2 ;
La figure 4 représente une vue en coupe du dispositif de la figure 2 selon la ligne de coupe AA en position fonctionnelle ;
La figure 5 représente une vue en coupe du dispositif de la figure 4 au niveau de la ligne de coupe BB ;
La figure 6 représente une vue en coupe du dispositif de la figure 4 au niveau de la ligne de coupe CC ; et
La figure 7 représente une vue similaire à celle de la figure 4 en position de rangement.

Le dispositif selon l'invention est une barre d'appui 1 pour personne à mobilité réduite destinée à être montée sur une paroi P d'un coin toilette par exemple dans un train. Un tel espace est généralement petit et comporte une porte d'accès s'ouvrant vers l'intérieur. De préférence, la paroi P présente une partie P1 contre laquelle s'étend perpendiculairement la cuvette C et une partie P2 s'étendant perpendiculairement à P1, un espace étant ainsi défini à l'arrière de la cuvette C et délimité par les parois P1 et P2.

La barre d'appui 1 doit donc être fixée sur la paroi P du coin toilette à l'aide de moyens de fixation agencés pour permettre l'entraînement en rotation de ladite barre 1 autour d'un axe entre deux positions, l'une fonctionnelle dans laquelle la barre 1 s'étend à l'horizontale, le long d'une cuvette de toilettes C et une position de rangement dans laquelle la barre 1 s'étend à la verticale contre la paroi P2.

Les moyens de fixation de la barre d'appui 1 sont en outre agencés pour entraîner en translation ladite barre d'appui 1 entre une position dans laquelle elle s'étend à l'horizontale sur le côté de ladite cuvette des toilettes (figure 1a) de manière écartée de la paroi P2 et une position dans laquelle elle s'étend à la verticale en arrière de ladite cuvette des toilettes le long de la paroi P2 (figure 1b).

Pour obtenir ces deux positions, cela induit que la barre 1 peut tourner de 90° entre les positions fonctionnelle et rangée, mais aussi que la barre 1 effectue une translation longitudinale par rapport à son axe de rotation. On proposa donc un mouvement en hélice entre les

La barre d'appui 1 est donc montée au niveau de la paroi P2 à l'aide d'un arbre 2 creux traversant la paroi P2 vers l'espace défini entre les parois P1 et P2, et fixé à une platine d'arrimage 3 elle-même fixée sur un montant 4. Cet arbre 2 présente sur sa périphérie cinq rainures en hélice I, J et K, toutes de même longueur et de même angle ; chacune ayant un angle de rotation de 90°. Cet ensemble doit être arrimé d'une façon très rigide sur le montant 4 situé en arrière de la cuvette WC dans l'espace défini par les parois P1 et P2. La construction de cet ensemble est telle que l'utilisateur ne voit qu'une barre 1 arrimée sur un cylindre, la platine d'arrimage 3 étant à masquée par les parois P1 et P2.

Sur cet arbre 2, est monté un moyeu 5 pouvant tourner autour dudit arbre 2, le moyeu 5 portant un bras 6 constitué d'un tube en forme d'anneau et de section circulaire.

Ce bras 6 doit avoir deux positions : l'une horizontale et déplacée d'une certaine distance par rapport à la platine 3 ; l'autre verticale et ramenée au maximum auprès de cette même platine 3.

Pour réaliser ces déplacements, on propose de réaliser deux rainures en hélice I sur l'arbre 2 qui sont de section rectangulaire et en opposition. Dans ces deux rainures I en hélice circulent deux galets à aiguilles 7, montés sur des axes 7a à l'intérieur du moyeu 5, et rigides par rapport au moyeu 5. A chaque extrémité de ces deux rainures en hélice I, set ménagée une cavité plus grande de manière à laisser du jeu autour des galets 7. On évite ainsi que les galets 7 portent sous l'action des efforts violents que peuvent produirent les personnes à mobilité réduite

On prévoit également deux autres rainures en hélice J, également de section rectangulaire, mais plus grande que celle des deux premières rainures I et décalées angulairement par rapport auxdites rainures I. Dans ces deux rainures J sont engagés des pions 8 tenus rigidement par rapport au moyeu 5. Tout au long de ces rainures J, un jeu important permet aux pions 8 de circuler librement dans leur logement. Aux extrémités de ces deux rainures J, est ménagé un rétrécissement de ladite rainure J, de sorte que les pions 8 servent de guide au moyeu 5 et donc au bras 6 et encaissent les efforts pouvant survenir dans le maniement de cette barre 1. Ce système permet un fonctionnement doux et léger tout au long de la course, tout en assurant de supporter les plus gros efforts en position travail

On prévoit en outre une cinquième rainure hélicoïdale K, elle aussi décalée par rapport aux autres.

Cette rainure de faible section K permet le libre passage, tout au long de l'hélice d'un indexeur 9 fixé dans le moyeu 5 et verrouillé par un écrou 10. Cet indexeur 9 est un corps cylindrique en acier recevant une bille 11 en acier, celle-ci tendant à sortir de son logement sous l'effet d'un ressort.

A chaque extrémité de cette rainure K est disposé un pion 12 creux en son milieu, en acier traité, fixé de façon rigide sur l'arbre 2. De cette façon, l'utilisateur ressent dans le fonctionnement de la barra d'appui, un point dur à chaque extrémité de la course. Ce système constitue donc des moyens de verrouillage simples du bras dans les deux positions possibles.

Par conséquent, sur la totalité de la trajectoire des rainures, on assure une liaison avec un glissement doux entre les galets 7 et les rainures en hélice I de l'arbre C. Aux extrémités au contraire, les galets 7 débouchant dans les cavités plus grandes ménagées aux extrémités n'auront plus aucun contact avec l'arbre 2. Les pions 8 seront alors en contact et même en appui d'extrémité dans leur rainure J rétrécie, et on pourra alors exercer de gros efforts sur le bras 1.

Enfin aux extrémités de la rainure K, l'indexeur 9 par le biais de sa bille 11 prendra appui dans le logement du grain creux 12.

Entre l'arbre 2 et le moyeu 5 est de préférence prévu un ressort de fraction 13. Ce ressort 13 est en position tendue mais de manière insuffisante pour que la barre d'appui se relève, lorsque la barre d'appui est en position fonctionnelle et est en position plus tendue lorsque le bras est en position de rangement. Ainsi, ce ressort 13 a pour but d'équilibrer le bras 1, de manière à ce que le bras 1 repose à sa position horizontale sans poids, et que celui-ci reste naturellement en position verticale avec un léger rappel.

L'invention n'est pas limitée à l'exemple de réalisation décrit mais englobe également les variantes entrant dans son champ de protection, comme défini dans les revendications.

## Revendications

1. Barre d'appui (1) pour personne à mobilité réduite destinée à être montée sur une paroi (P1) notamment d'un coin toilette, à l'aide de moyens de fixation agencés pour permettre l'entraînement en rotation de ladite barre (1) autour d'un axe entre deux positions, l'une fonctionnelle dans laquelle la barre s'étend à l'horizontale, notamment à côté et le long d'une cuvette de toilettes (C), d'un lavabo et une position de rangement dans laquelle la barre (1) s'étend à la verticale contre la paroi (P1),
**caractérisée en ce que** les moyens de fixation sont en outre agencés pour permettre l'entraînement en translation de ladite barre d'appui (1) le long de l'axe de rotation entre la position fonctionnelle dans laquelle elle s'étend à l'horizontale et la position de rangement dans laquelle elle s'étend à la verticale.

2. Barre d'appui (1) selon la revendication 1,
**caractérisée en ce que** les moyens de fixation de la barre d'appui (1) sont agencés pour permettre l'entraînement en rotation et en translation de la barre d'appui (1) de manière simultanée, l'entraînement en rotation de la barre (1) s'effectuant de manière hélicoïdale autour de l'axe de rotation.

3. Barre d'appui (1) selon la revendication 2,
**caractérisée en ce que** les moyens de fixation sont constitués d'un arbre (2) définissant l'axe de rotation porté par une platine d'arrimage (3), ledit arbre (2) comportant au moins deux rainures hélicoïdales identiques (I, J) mais opposées à sa périphérie, et d'un moyeu (5) portant la barre (1) et comportant des moyens de roulement engageables sur les rainures hélicoïdales (I, J) de l'arbre (2), lesdites rainures (I, J) définissant la rotation et la translation de ladite barre (1) entre la position de rangement et la position fonctionnelle.

4. Barre d'appui (1) selon la revendication 3,
**caractérisée en ce que** l'arbre (2) comporte deux rainures en hélice (I) de section rectangulaire et en opposition dans lesquelles circulent deux galets à aiguilles (7), montés sur des axes (7a) à l'intérieur du moyeu (5), et rigides par rapport au moyeu (5), à chaque extrémité de ces deux rainures en hélice (I), étant ménagée une cavité plus grande de manière à laisser du jeu autour des galets (7).

5. Barre d'appui selon la revendication 4,
**caractérisé en ce que** l'arbre comporte deux rainures en hélice (J), de section rectangulaire, mais plus grande que celle des deux premières rainures (I) et décalées angulairement par rapport auxdites rainures (I), dans desquelles sont engagés avec jeu des pions (8) tenus rigidement par rapport au moyeu (5), et dont les extrémités sont rétrécies, de sorte que les pions (8) servent de guide au moyeu (5).

6. Barre d'appui selon l'une des revendications 1 à 5,
**caractérisée en ce que** sont prévus des moyens de verrouillage de ladite barre (1) en position de rangement et en position fonctionnelle, lesdits moyens de verrouillage étant déverrouillables.

7. Barre d'appui (1) selon la revendication 6,
**caractérisée en ce que** lesdits moyens de verrouillage sont constitués d'une rainure hélicoïdale (K) ménagée sur l'arbre (2) comportant à chaque extrémité un grain creux et d'un indexeur (9) porté par le moyeu (5) engagé dans ladite rainure (K), ledit indexeur (9) comportant un organe (11) maintenu en saillie par un moyen de rappel élastique et qui peut prendre appui aux extrémités de la rainure (K) dans le logement du grain creux.

8. Barre d'appui (1) selon l'une des revendications 3 à 7,
**caractérisée en ce qu'**entre l'arbre (2) et le moyeu (5), est un ressort de traction (13) qui est en position tendue mais de manière insuffisante pour relever la barre d'appui (1), lorsque la barre d'appui est en position fonctionnelle et est en positon plus tendue lorsque le bras est en position de rangement.

## Claims

1. Support bar (1) for person with reduced mobility intended to be mounted on a wall (P1) in particular of a toilet space, using means of fastening arranged to allow for the driving in rotation of said bar (1) around an axis between two positions, one a functional position in which the bar is extended to horizontal, in particular next to and along a lavatory bowl (C), a washbasin and a storage position in which the bar (1) is extended to vertical against the wall (P1),
**characterised in that** the means of fastening are furthermore arranged to allow for the translational driving of said support bar (1) along the axis of rotation between the functional position in which it is extended to horizontal and the storage position in which it is extended to vertical.

2. Support bar (1) according to claim 1,
**characterised in that** the means for fastening the support bar (1) are arranged to allow for the rotational and translational driving of the support bar (1) simultaneously, with the driving in rotation of the bar (1) carried out in a helical manner around the axis of rotation.

3. Support bar (1) according to claim 2,
**characterised in that** the means for fastening are comprised of a shaft (2) defining the axis of rotation carried by an anchoring plate (3), said shaft (2) comprising at least two identical helical grooves (I, J) but opposite at its periphery, and a hub (5) carrying the bar (1) and comprising roller means that can be engaged on the helical grooves (I, J) of the shaft (2), said grooves (I, J) defining the rotation and the translation of said bar (1) between the storage position and the functional position.

4. Support bar (1) according to claim 3,
**characterised in that** the shaft (2) comprises two helical grooves (I) of rectangular section and in opposition in which two needle rollers circulate (7), mounted on axes (7a) inside the hub (5), and rigid in relation to the hub (5), at each end of these two helical grooves (I), being arranged a larger cavity in such a way as to leave space around the rollers (7).

5. Support bar according to claim 4,
**characterised in that** the shaft comprises two helical grooves (J), of rectangular section, but larger than that of the first two grooves (I) and offset angularly in relation to said grooves (I), wherein are engaged with space pins (8) held rigidly in relation to the hub (5), and of which the ends are shrunk, in such a way that the pins (8) are used as a guide for the hub (5).

6. Support bar according to one of claims 1 to 5,
**characterised in that** means for locking said bar (1) in storage position and in functional position are provided, with said means of locking able to be unlocked.

7. Support bar (1) according to claim 6,
**characterised in that** said means of locking are comprised of a helical groove (K) arranged on the shaft (2) comprising at each end a hollow dowel and an indexer (9) carried by the hub (5) engaged in said groove (K), said indexer (9) comprising a member (11) maintained protruding by a means of elastic return and which can press against the ends of the groove (K) in the housing of the hollow dowel.

8. Support bar (1) according to one of claims 3 to 7,
**characterised in that** between the shaft (2) and the hub (5), is an extension spring (13) which is in stretched position but insufficiently to raise the support bar (1), when the support bar is in functional position and is in a more stretched position when the arm is in storage position.

## Patentansprüche

1. Handgriff (1) für Person mit verminderter Beweglichkeit, dazu ausgelegt, an einer Wand (P1) insbesondere eines Badezimmers, mit Hilfe von Befestigungsmitteln montiert zu werden, die angeordnet sind, um die Drehbewegung des Griffs (1) um eine Achse zwischen zwei Positionen zu ermöglichen, wobei die eine funktionell ist, in der sich der Griff horizontal erstreckt, insbesondere neben und entlang einer Toilettenschüssel (C), eines Waschbeckens, und einer Aufbewahrungsposition, in der sich der Griff (1) vertikal gegen die Wand (P1) erstreckt,
**dadurch gekennzeichnet, dass** die Befestigungsmittel außerdem angeordnet sind, um die Drehbewegung des Handgriffs (1) entlang der Drehachse zwischen der funktionellen Position, in der er sich horizontal erstreckt, und Aufbewahrungsposition, in der er sich vertikal erstreckt, zu ermöglichen.

2. Handgriff (1) nach Anspruch 1,
**dadurch gekennzeichnet, dass** die Befestigungsmittel des Handgriffs (1) angeordnet sind, um die Dreh- und Translationsbewegung des Handgriffs (1) gleichzeitig zu ermöglichen, wobei die Drehbewegung des Griffs (1) schraubenförmig um die Drehachse erfolgt.

3. Handgriff (1) nach Anspruch 2,
**dadurch gekennzeichnet, dass** die Befestigungsmittel aus einer Welle (2) bestehen, die die Drehachse definiert, getragen von einer Befestigungsplatte (3), wobei die Welle (2) mindestens zwei schraubenförmige Nuten (I, J) umfasst, die identisch sind, jedoch an ihrem Umfang gegenüber liegen, und eine Nabe (5), die den Griff (1) trägt und Rollmittel umfasst, die auf den schraubenförmigen Nuten (I, J) der Welle (2) in Eingriff gebracht werden können, wobei die Nuten (I, J) die Drehung und die Translation des Griffs (1) zwischen der Aufbewahrungsposition und der funktionellen Position definieren.

4. Handgriff (1) nach Anspruch 3,
**dadurch gekennzeichnet, dass** die Welle (2) zwei schraubenförmige Nuten (I) mit rechtwinkligem und gegenüber liegendem Schnitt umfasst, in denen zwei Nadelrollen (7) laufen, die auf Achsen (7a) im Inneren der Nabe montiert sind und mit Bezug auf die Nabe (5) starr sind, wobei an jedem Ende dieser zwei schraubenförmigen Nuten (I) ein größerer Hohlraum angeordnet ist, um um die Rollen (7) ein Spiel zu lassen.

5. Handgriff nach Anspruch 4,
**dadurch gekennzeichnet, dass** die Welle zwei schraubenförmige Nuten (J) mit rechtwinkligem Schnitt umfasst, der jedoch größer als derjenige der zwei ersten Nuten (I) ist und winklig mit Bezug auf die Nuten (I) vernetzt ist, in denen mit einem Spiel Stifte (8) in Eingriff gebracht sind, die mit Bezug auf die Nabe (5) starr sind, und deren Enden verengt sind, damit die Stifte (8) als Führung für die Nabe (5) dienen.

6. Handgriff (1) nach einem der Ansprüche 1 bis 5,
**dadurch gekennzeichnet, dass** Mittel zur Verriegelung des Griffs (1) in der Aufbewahrungsposition und in der funktionellen Position vorgesehen sind, wobei die Verriegelungsmittel entriegelt werden können.

7. Handgriff (1) nach Anspruch 6,
**dadurch gekennzeichnet, dass** die Verriegelungsmittel aus einer schraubenförmigen Nut (K) bestehen, die auf der Welle (2) angebracht ist, umfassend auf jedem Ende ein hohles Korn und einen Indexierer (9), der von der Nabe (5) getragen wird, der in der Nut (K) in Eingriff steht, wobei der Indexierer (9) ein Organ (11) umfasst, das durch ein elastisches Rücksiellungsmittel im Vorsprung gehalten wird, und das auf den Enden der Nut (K) in der Lagerung des hohlen Korns aufliegend kann.

8. Handgriff (1) nach einem der Ansprüche 3 bis 7,
**dadurch gekennzeichnet, dass** sich zwischen der Welle (2) und der Nabe (5) eine Zugfeder (13) befindet, die sich in gespannter Position befindet, jedoch auf nicht ausreichende Weise, um den Handgriff anzuheben, wenn sich der Haltegriff in der funktionellen Position befindet, und in einer stärker gespannten Position, wenn sich der Arm in der Aufbewahrungsposition befindet.
